# FASCICULE DE BREVET EUROPEEN

(11) **EP 2 306 134 B1**
(45) Date de publication et mention de la délivrance du brevet: **30.05.2012**
(21) Numéro de dépôt: 09171981.5
(22) Date de dépôt: 01.10.2009
(51) Int. Cl.: F28F 3/04, F28F 1/02, F28D 1/03

(54) **Procédé de fabrication d'un échangeur de chaleur et échangeur obtenu par le procédé**
Verfahren zur Herstellung eines Wärmetauschers und durch dieses Verfahren erhaltener Wärmetauscher
Method for manufacturing a heat exchanger element and exchanger obtained using the method

(43) Date de publication de la demande: 06.04.2011
(73) Titulaire: Techspace Aero S.A., 4041 Herstal (BE)
(72) Inventeur: Bajusz, Denis, 4350, Remicourt (BE); Cornet, Albert, 4800, Verviers (BE); Servais, Bruno, 4620, Avennes (BE)
(74) Mandataire: Lerho, Marc J. A.

(56) Documents cités:
- EP-A1- 0 982 427
- DE-A1- 2 412 862
- FR-A- 1 566 662
- JP-A- 4 086 489
- US-A- 4 002 200

## Description

### Objet de l'invention

La présente invention se rapporte à un procédé de fabrication d'un échangeur surfacique de chaleur air/fluide. Elle se rapporte plus particulièrement mais non exclusivement à un procédé de fabrication d'un échangeur surfacique de chaleur air/huile utilisable dans une turbomachine.

La présente invention se rapporte également à l'échangeur de chaleur obtenu par le procédé.

### Etat de la technique

Dans le cas d'une turbomachine, différents organes et équipements doivent être lubrifiés et/ou refroidis, la chaleur générée étant généralement transportée par des systèmes d'huile et évacués par des échangeurs carburant-huile et/ou air-huile. Dans ces derniers, aussi appelés ACOC (Air Cooled Oil Cooler), un flux d'air forcé est amené sur une surface d'échange solidaire du circuit d'huile. On préfère un échangeur surfacique à un échangeur bloc compact, le premier perturbant moins l'écoulement de l'air et le fonctionnement de la turbomachine. La surface d'échange peut consister en une plaque dotée d'ailettes ou d'éléments similaires propres à échanger de la chaleur avec un flux d'air froid s'écoulant parallèlement à la plaque.

Dans l'état de la technique, il existe plusieurs méthodes de fabrication des échangeurs surfaciques air-huile. Ces méthodes posent des problèmes de fabrication et de coût ou encore des problèmes d'efficacité thermique.

Du côté du circuit d'air, on peut citer une première méthode de fabrication qui consiste à mouler, extruder ou usiner une plaque comportant des ailettes parallèles au flux d'air, les ailettes pouvant être interrompues et de forme quelconque. Un tel exemple de réalisation est illustré à la figure 1a où le circuit d'huile est également représenté en dessous de la plaque. Le circuit d'air est parallèle, perpendiculaire ou de direction quelconque par rapport au circuit d'huile. De telles réalisations sont massives et mènent à des épaisseurs peu favorables à un bon échange thermique, ou elles demandent des techniques d'usinage ou de fonderie longues, complexes et coûteuses pour minimiser ce désavantage, mais sans l'éliminer. Ce phénomène est d'autant plus marqué dans le cas des échangeurs courbes. Partant d'une plaque épaisse, la mise à courbure s'effectue par un usinage 5 axes qui demande une machine coûteuse de grande dimension, et un enlèvement de matière très important, long et coûteux en matière. Partant d'une plaque plus mince, l'usinage (3 axes) génère moins de copeaux mais la mise à courbure s'effectue par déformation de la plaque qui peut être critique.

Une autre réalisation connue est représentée à la figure 1b et consiste en une plaque lisse comportant des ailettes de forme quelconque rapportées par soudage ou brasage. De telles réalisations sont complexes à réaliser et posent des problèmes de fiabilité et de qualité de l'échange vers l'huile.

Encore une autre réalisation selon l'état de l'art consiste en une plaque lisse comportant des canaux d'air obtenus par une tôle pliée (ou ondulée) brasée ou soudée, avec ou sans une plaque de fermeture desdits canaux d'air (voir fig.lc). Ces échangeurs sont moins complexes à fabriquer mais ont une résistance importante à la circulation d'air, particulièrement la variante recouverte, et sont donc peu efficaces, en particulier si on désire une grande dimension dans la direction de l'écoulement de l'air. Ils sont aussi fragiles, en particulier la variante non couverte.

Finalement, on peut encore citer comme réalisation connue les plaques hérissées de picots telles que représentées à la figure ld, obtenues par forgeage profond ou usinage spécial. Ce type de réalisation est également relativement fragile et/ou complexe à fabriquer.

En ce qui concerne le circuit d'huile, il est intégré ou rapporté en dessous de la plaque. Dans le premier cas, il est partiellement usiné. Par exemple, des rainures sont taillées ou moulées dans la masse et une plaque rapportée est soudée ou brasée en dessous des rainures. Il est cependant difficile de réaliser par usinage les canaux d'huile vu leur grand nombre et les petites dimensions de ceux-ci. Dans le second cas, le circuit d'huile se présente sous forme de canaux rapportés par des technologies diverses. Par exemple, des tubes sont soudés ou brasés ou encore une plaque est brasée en dessous d'une tôle ondulée, etc.

### Buts de l'invention

La présente invention vise à fournir une solution qui permette de s'affranchir des inconvénients de l'état de la technique.

En particulier, l'invention a pour but de proposer un système de refroidissement à air d'un fluide, réalisé par des méthodes industrielles peu complexes, et en un minimum d'opérations, tout en garantissant un échange thermique optimal et une solidité suffisante.

La présente invention vise également à permettre une réalisation commune des circuits du fluide et d'air sans opération d'usinage en masse ni fonderie.

### Principaux éléments caractéristiques de l'invention

La présente invention se rapporte à un procédé de fabrication d'un échangeur thermique air/fluide, ledit procédé comportant au moins les étapes suivantes :
a) on forme sur une première tôle une pluralité de plis serrés sur eux-mêmes, lesdits plis faisant office d'ailettes,
   ou, alternativement, la première tôle comportant une première partie et une seconde partie, on forme uniquement sur la première partie des plis serrés sur eux-mêmes ;
   ladite première tôle ou ladite première partie constituant une tôle en position supérieure ;
b) on ouvre les plis serrés sur une partie de leur hauteur ;
c) on pose la première tôle obtenue à l'étape b) sur une seconde tôle, ladite seconde tôle constituant une tôle en position inférieure,
   ou, alternativement, on rabat la première partie obtenue à l'étape b) sur la seconde partie ; ladite seconde partie constituant une tôle en position inférieure ;
d) on brase la partie serrée des plis et on brase la première tôle sur la seconde tôle,
   ou, alternativement, on brase la partie serrée des plis et on brase la première partie sur la seconde partie ;
e) optionnellement, on place et on brase en dessous de la tôle en position inférieure une troisième tôle ; ladite troisième tôle constituant alors la tôle en position inférieure.

Selon des modes particuliers de l'invention, le procédé comporte au moins une ou une combinaison appropriée des caractéristiques suivantes :
- la première tôle, la seconde tôle et la troisième tôle sont respectivement planes ou ondulées ;
- lorsque la seconde tôle ou, alternativement, la seconde partie de la première tôle est plane, la troisième tôle est ondulée ;
- lorsque la seconde tôle ou, alternativement, la seconde partie de la première tôle est ondulée, la troisième tôle est ondulée ou plane ;
- les tôles ondulées ont un espacement de crête à crête égal à l'espacement entre les plis de la première tôle ou de la première partie de la première tôle ;
- les creux de la seconde tôle ondulée ou, alternativement, les creux de la seconde partie de la première tôle ondulée sont placés en regard des plis serrés de la première tôle ou de la première partie de la première tôle respectivement ;
- les creux de la troisième tôle ondulée sont placés en regard des reliefs de la seconde tôle ondulée ou, alternativement, en regard des reliefs de la seconde partie de la première tôle ondulée ;
- dans l'étape c) et dans la direction transverse aux ailettes, les extrémités de la seconde tôle sont repliées sur les extrémités de la première tôle ou, alternativement, une extrémité de la seconde partie rabattue sur la première partie à une première extrémité est repliée sur la seconde extrémité de la première partie ;
- dans l'étape d), on applique une pression de direction respectivement parallèle et perpendiculaire par rapport à l'axe des plis serrés ;
- la pression de direction perpendiculaire est appliquée avant la pression de direction parallèle ;
- dans l'étape d) ou e), on place, dans le sens longitudinal des ailettes, des pièces d'étanchéité aux extrémités de l'échangeur air/fluide ;
- il comporte après l'étape d) ou après l'étape e), une étape additionnelle e') d'apport de matière par soudage entre la tôle en position supérieure et les pièces d'étanchéité ;
- on ménage des ouvertures dans la tôle en position inférieure ;
- lesdites ouvertures se trouvent à côté des pièces d'étanchéité ;
- une boîte à huile est fixée au niveau desdites ouvertures soit directement sur la tôle en position inférieure, soit sur une pièce de renfort placée dans l'étape d) ou e) ;
- le fluide est de l'huile.

La présente invention se rapporte également à un échangeur air/fluide obtenu au moyen du procédé tel que décrit ci-dessus.

### Brève description des figures

Les figures la à 1d, déjà mentionnées, représentent schématiquement des systèmes de refroidissement de type ACOC selon l'état de la technique.

La figure 2 représente schématiquement une vue en coupe d'un système de refroidissement à l'air selon l'invention, ledit système de refroidissement comportant deux tôles.

La figure 3 représente schématiquement une vue en coupe du principe de mise sous presse lors de l'étape de brasage.

La figure 4 représente schématiquement une vue en coupe d'une variante du système de refroidissement selon l'invention ainsi que la variante associée de l'outillage de mise sous presse lors de l'étape de brasage.

Les figures 5, 6 et 7 représentent schématiquement des vues en coupe respectives d'autres variantes du système de refroidissement selon l'invention comportant deux tôles ou trois tôles dans le cas de la variante de la figure 7.

La figure 8 représente schématiquement une vue en coupe d'une autre forme de réalisation du système de refroidissement selon l'invention comportant une seule tôle.

La figure 9 représente schématiquement le placement d'une pièce d'étanchéité à une extrémité du système de refroidissement selon l'invention.

### Légende :

(1)Echangeur thermique air/fluide
(2)Première tôle
   (2a)Première partie de la première tôle (2)
   (2b)Seconde partie de la première tôle (2)
(3)Plis serrés formant les ailettes
(4)Canal de passage du fluide
(5)Brasure
(6)Seconde tôle
(7)Troisième tôle
(8)Pièce d'étanchéité
(9)Soudure
(10)Barre de renfort
(11)Ouverture
(12)Pli d'agrafage

### Description de forme d'exécution préférée de l'invention

L'invention concerne généralement un procédé de fabrication d'un échangeur à air pour le refroidissement d'un fluide caloporteur, l'échangeur selon l'invention pouvant être utilisé dans toute application où une grande surface est balayée par de l'air. Plus particulièrement, le procédé décrit ci-après concerne un échangeur ACOC surfacique pouvant être installé dans une turbomachine.

Selon l'invention, une première tôle 2 est pliée, dans une étape a), avec des plis serrés sur eux-mêmes de manière à réaliser des ailettes 3 (voir fig.2). Dans une étape b), les deux faces de chaque pli sont séparées au pied du pli sur une hauteur plus ou moins importante de manière à réaliser une ouverture destinée ultérieurement à former un canal 4 pour le passage du fluide comme décrit plus loin.

Dans une étape c), la première tôle 2 ainsi pliée, encore appelée tôle en position supérieure, est alors déposée sur une seconde tôle 6, plane ou ondulée de façon à refermer les ouvertures et former ainsi les canaux de passage du fluide 4. Dans l'exemple illustré à la figure 2, la seconde tôle est plane et constitue la tôle en position inférieure.

Pour accroître la rigidité et améliorer l'étanchéité des ailettes en cas d'impact, particulièrement aux extrémités, la partie serrée du pli peut avantageusement être brasée (brasure 5). De même, la seconde tôle 6 est brasée sur la première tôle 2. Le brasage est un assemblage au moyen d'un métal d'apport dont le point de fusion est inférieur à celui des pièces métalliques à assembler et mouillant par capillarité les surfaces de contact. Dans une étape d), la brasure à la fois de la seconde tôle et des plis en une seule chauffe est rendue possible par la direction orthogonale des deux séries de joints, permettant la réalisation aisée d'outillages pour appliquer la pression nécessaire au brasage tel que représenté à la figure 3. Selon l'invention, il est préférable d'appliquer la pression F1 horizontale avant la pression F2 verticale. La brasure n'assure pas l'étanchéité de la plaque de fond mais la cohésion du dispositif.

La figure 4 présente une variante où la seconde tôle 6 est ondulée et où l'outil de mise sous presse est modifié en conséquence. L'expression "tôle ondulée" désigne toute tôle qui présente une alternance régulière de reliefs et de creux. Selon la présente invention, les parties creuses de la seconde tôle 6 sont placées en regard des plis serrés 3 de la première tôle 2 et la distance de crête à crête est égale à l'espacement entre les plis serrés.

Selon encore une autre forme de réalisation de la présente invention représentée à la figure 5, la première tôle 2 est ondulée et la seconde tôle 6 est plane permettant ainsi de modifier la forme des canaux de passage du fluide 4.

Toujours selon la présente invention, toutes les combinaisons de variantes de tôles inférieure et supérieure peuvent être utilisées pour modifier la forme des canaux.

De même, le pli serré peut être ouvert sur une hauteur plus ou moins importante afin de moduler également la forme et la dimension du canal de passage du fluide 4 tel que représenté à la figure 6.

Selon encore une autre forme d'exécution de la présente invention, illustrée à la figure 7, une troisième tôle 7 est ajoutée et brasée dans une étape e) afin de dédoubler le nombre de canaux d'huile 4. Dans cette variante, c'est la troisième tôle 7 qui constitue la tôle en position inférieure. Lorsque cette dernière est ondulée et placée en dessous d'une seconde tôle 6 également ondulée, les creux de la troisième tôle sont placés en regard des reliefs de la seconde tôle afin de former les canaux additionnels.

Les extrémités latérales de l'échangeur 1, c'est-à-dire dans la direction transverse aux ailettes, sont fermées soit uniquement par la brasure des deux (ou trois) tôles tel que montré aux figures 2-7, soit en utilisant en plus un pli d'agrafage (non représenté).

Selon encore une autre variante de la présente invention, il est également possible de réaliser la plaque d'échange à partir de la seule première tôle 2. Dans cette variante, une première partie 2a de cette première tôle 2 est pliée dans l'étape a) pour constituer les ailettes 3 et une seconde partie 2b de cette première tôle 2 est rabattue sur la première partie 2a dans l'étape b) avec un pli d'agrafage 12 pour constituer les canaux de passage du fluide 4 (voir fig.8). Dans cette forme de réalisation de l'invention, la seconde partie 2b constitue la tôle en position inférieure. Une tôle additionnelle peut également être placée en dessous de la seconde partie 2b pour doubler le nombre de canaux. Dans ce cas de figure, la tôle additionnelle, encore appelée troisième tôle, constitue la tôle en position inférieure.

L'étanchéité des extrémités avant et arrière de l'échangeur, c'est-à-dire dans le sens longitudinal des ailettes, peut être réalisée de diverses façons. On peut citer, à titre d'exemple, l'usage de pièces d'étanchéité 8 usinées ou formées de quelque façon que ce soit pour remplir les passages du fluide, et placées dans l'outillage à l'étape d) ou e). Les déformations locales des tôles permettent de fermer les passages lors de la brasure, ou rapprochent suffisamment les bords pour qu'une soudure 9 classique exécutée après l'étape de brasure d) ou e) dans une étape additionnelle e') permette de garantir l'étanchéité.

Le raccordement à des boîtes à huile peut être réalisé en trouant la tôle inférieure 6, 7 ou 2b ou en l'interrompant aux points d'entrée et de sortie. Les boîtes (non représentées) sont alors rapportées par soudure ou tout autre moyen, au droit de ces ouvertures 11, soit directement sur les tôles constitutives 6, 7 ou 2b, soit sur des pièces ou barres de renfort 10 placées lors de la brasure de l'ensemble tel que représenté à la figure 9.

### Avantages du procédé selon l'invention.

L'échangeur selon la présente invention présente notamment les avantages suivants :
- Facilité de fabrication sans usinage, procédés industriels rapides et simples ;
- Economie de matière (pas d'enlèvement de matière, copeaux) puisqu'on part d'une tôle ;
- Proximité entre les ailettes se trouvant dans le flux d'air et les canaux d'huile, ce qui améliore l'échange thermique ;
- Bonne résistance aux diverses sollicitations (flux d'huile à une pression de quelques bars, vibrations du moteur, impacts derrière le fan).

## Revendications

1. Procédé de fabrication d'un échangeur thermique air/fluide (1), ledit procédé comportant au moins les étapes suivantes :
a) on forme sur une première tôle (2) une pluralité de plis serrés sur eux-mêmes, lesdits plis faisant office d'ailettes (3),
ou, alternativement, la première tôle (2) comportant une première partie (2a) et une seconde partie (2b), on forme uniquement sur la première partie (2a) des plis serrés (3) sur eux-mêmes ;
ladite première tôle (2) ou ladite première partie (2a) constituant une tôle en position supérieure ;
b) on ouvre les plis serrés (3) sur une partie de leur hauteur pour réaliser des premières ouvertures ;
c) on pose la première tôle (2) obtenue à l'étape b) sur une seconde tôle (6) de façon à refermer lesdites premières ouvertures et former ainsi des canaux de passage du fluide (4), ladite seconde tôle (6) constituant une tôle en position inférieure,
ou, alternativement, on rabat la première partie (2a) obtenue à l'étape b) sur la seconde partie (2b) pour former les canaux de passage du fluide (4); ladite seconde partie (2b) constituant une tôle en position inférieure ;
d) on brase la partie serrée des plis (3) et on brase la première tôle (2) sur la seconde tôle (6),
ou, alternativement, on brase la partie serrée des plis (3) et on brase la première partie (2a) sur la seconde partie (2b) ;
e) optionnellement, on place et on brase en dessous de la tôle en position inférieure une troisième tôle (7) ; ladite troisième tôle constituant alors la tôle en position inférieure.

2. Procédé de fabrication selon la revendication 1, **caractérisé en ce que** la première tôle (2), la seconde tôle (6) et la troisième tôle (7) sont respectivement planes ou ondulées.

3. Procédé de fabrication selon la revendication 2, **caractérisé en ce que**, lorsque la seconde tôle (6) ou, alternativement, la seconde partie (2b) de la première tôle (2) est plane, la troisième tôle (7) est ondulée.

4. Procédé de fabrication selon la revendication 2, **caractérisé en ce que**, lorsque la seconde tôle (6) ou, alternativement, la seconde partie (2b) de la première tôle (2) est ondulée, la troisième tôle (7) est ondulée ou plane.

5. Procédé selon l'une quelconque des revendications précédentes, **caractérisé en ce que** les tôles ondulées ont un espacement de crête à crête égal à l'espacement entre les plis (3) de la première tôle (2) ou de la première partie (2a) de la première tôle (2).

6. Procédé de fabrication selon l'une quelconque des revendications précédentes, **caractérisé en ce que** les creux de la seconde tôle (6) ondulée ou, alternativement, les creux de la seconde partie (2b) de la première tôle (2) ondulée sont placés en regard des plis serrés de la première tôle (2) ou de la première partie (2a) de la première tôle (2) respectivement.

7. Procédé de fabrication selon la revendication 4, **caractérisé en ce que** les creux de la troisième tôle (7) ondulée sont placés en regard des reliefs de la seconde tôle (6) ondulée ou, alternativement, en regard des reliefs de la seconde partie (2b) de la première tôle (2) ondulée.

8. Procédé de fabrication selon la revendication 1, **caractérisé en ce que**, dans l'étape c) et dans la direction transverse aux ailettes (3), les extrémités de la seconde tôle (6) sont repliées sur les extrémités de la première tôle (2) ou, alternativement, une extrémité de la seconde partie (2b) rabattue sur la première partie (2a) à une première extrémité est repliée sur la seconde extrémité de la première partie (2a).

9. Procédé de fabrication selon la revendication 1, **caractérisé en ce que** dans l'étape d), on applique une pression de direction respectivement parallèle et perpendiculaire par rapport à l'axe des plis serrés (3).

10. Procédé selon la revendication 9, **caractérisé en ce que** la pression de direction perpendiculaire est appliquée avant la pression de direction parallèle.

11. Procédé selon la revendication 1, **caractérisé en ce que** dans l'étape d) ou e), on place, dans le sens longitudinal des ailettes (3), des pièces d'étanchéité (8) aux extrémités de l'échangeur air/fluide (1).

12. Procédé selon la revendication 11 **caractérisé en ce qu'**il comporte après l'étape d) ou après l'étape e), une étape additionnelle e') d'apport de matière par soudage (9) entre la tôle en position supérieure et les pièces d'étanchéité (8).

13. Procédé selon la revendication 1, **caractérisé en ce que** l'on ménage des secondes ouvertures (11) dans la tôle en position inférieure.

14. Procédé selon la revendication 13, **caractérisé en ce que** lesdites secondes ouvertures (11) se trouvent à côté des pièces d'étanchéité (8).

15. Procédé selon les revendications 13 ou 14, **caractérisé en ce qu'**une boîte à huile est fixée au niveau desdites secondes ouvertures (11) soit directement sur la tôle en position inférieure, soit sur une pièce de renfort (10) placée dans l'étape d) ou e).

16. Procédé selon l'une quelconque des revendications précédentes, **caractérisé en ce que** le fluide est de l'huile.

17. Echangeur air/fluide (1) obtenu au moyen du procédé selon l'une quelconque des revendications précédentes.

## Claims

1. Method for manufacturing an air/fluid heat exchanger (1), the said method including at least the following steps:
a) on a first sheet metal plate (2), a plurality of tight folds is shaped, those folds acting as fins (3);
or, alternatively, the first sheet metal plate (2) comprising a first part (2a) and a second part (2b), tight folds (3) are formed only on the first part (2a);
the said first sheet metal plate (2) or the said first part (2a) constituting a sheet metal plate in the upper position;
b) the tight folds (3) are opened on a part across their height to form first openings;
c) the first sheet metal plate (2) obtained in step b) is placed on a second sheet metal plate (6) so as to close the said first openings and thus form fluid flow channels (4), the said second sheet metal plate (6) constituting a sheet metal plate in the lower position,
or, alternatively, the first part (2a) obtained in step b) is folded over the second part (2b) to form the fluid flow channels (4); the said second part (2b) constituting a sheet metal plate in the lower position;
d) the tight part of the folds (3) is brazed and the first sheet metal plate (2) is brazed on the second sheet metal plate (6), or, alternatively, the tight part of the folds (3) is brazed and the first part (2a) is brazed on the second part (2b);
e) optionally, a third sheet metal plate (7) is placed and brazed under the sheet metal plate in the lower position; the said third sheet metal plate thus constituting the sheet metal plate in the lower position.

2. Manufacturing method as in claim 1, distinguished by the fact that the first sheet metal plate (2), the second sheet metal plate (6) and the third sheet metal plate (7) are respectively flat or corrugated.

3. Manufacturing method as in claim 2, distinguished by the fact that, when the second sheet metal plate (6) or, alternatively, the second part (2b) of the first sheet metal plate (2) is flat, the third sheet metal plate (7) is corrugated.

4. Manufacturing method as in claim 2, distinguished by the fact that, when the second sheet metal plate (6) or, alternatively, the second part (2b) of the first sheet metal plate (2) is corrugated, the third sheet metal plate (7) is corrugated or flat.

5. Method as in any of the preceding claims, distinguished by the fact that the corrugated sheet metal plates have a peak-to-peak distance equal to the distance between the folds (3) of the first sheet metal plate (2) or the first part (2a) of the first sheet metal plate (2).

6. Manufacturing method as in any of the preceding claims, distinguished by the fact that the hollows of the second corrugated sheet metal plate (6) or, alternatively, the hollows of the second part (2b) of the first corrugated sheet metal plate (2), are placed opposite to the tight folds of the first sheet metal plate (2) or the first part (2a) of the first sheet metal plate (2) respectively.

7. Manufacturing method as in claim 4, distinguished by the fact that the hollows of the third corrugated sheet metal plate (7) are placed opposite to the reliefs of the second corrugated sheet metal plate (6) or, alternatively, opposite to the reliefs of the second part (2b) of the first corrugated sheet metal plate (2).

8. Manufacturing method as in claim 1, distinguished by the fact that, in step c) and in the direction transverse to the fins (3), the ends of the second sheet metal plate (6) are folded over the ends of the first sheet metal plate (2) or, alternatively, an end of the second part (2b) folded over the first part (2a) at a first end is folded over the second end of the first part (2a).

9. Manufacturing method as in claim 1, distinguished by the fact that in step d), pressure is applied in a direction parallel and perpendicular, respectively, to the axis of the tight folds (3).

10. Method as in claim 9, distinguished by the fact that the perpendicular pressure is applied before the parallel pressure.

11. Method as in claim 1, distinguished by the fact that in step d) or e), sealing parts (8) are placed, in the longitudinal direction of the fins (3), at the ends of the air/fluid exchanger (1).

12. Method as in claim 11, distinguished by the fact that it includes, after step d) or after step e), an additional step e') for welding filler material (9) between the sheet metal plate in the upper position and the sealing parts (8).

13. Method as in claim 1, distinguished by the fact that second openings (11) are cut in the sheet metal plate in the lower position.

14. Method as in claim 13, distinguished by the fact that the said second openings (11) are located next to the sealing parts (8).

15. Method as in claims 13 or 14, distinguished by the fact that an oil can is fixed at the said second openings (11) either directly on the sheet metal plate in the lower position or on a reinforcement part (10) placed in step d) or e).

16. Method as in any of the preceding claims, distinguished by the fact that the fluid is oil.

17. An air/fluid exchanger (1) obtained using the method as in any of the preceding claims.

## Patentansprüche

1. Herstellungsverfahren eines Luft/Fluid-Wärmetauschers (1), wobei das Verfahren mindestens die folgenden Schritte aufweist:
a) Formen einer Vielzahl dichter Falten auf einem ersten Blech (2), wobei die Falten als Flossen (3) dienen,
oder, alternativ, wobei das erste Blech (2) einen ersten Abschnitt (2a) und einen zweiten Abschnitt (2b) aufweist, werden nur auf dem ersten Abschnitt (2a) dichte Falten (3) gebildet,
wobei das erste Blech (2) oder der erste Abschnitt (2a), ein Blech in oberer Stellung darstellen,
b) Öffnen der dichten Falten (3) über einen Teil ihrer Höhe, um erste Öffnungen herzustellen,
c) Platzieren des ersten, in Schritt b) hergestellten Blechs (2) derart auf einem zweiten Blech (6), so dass die ersten Öffnungen verschlossen werden und **dadurch** Fluid-Durchgangskanäle (4) entstehen, wobei das zweite Blech (6) ein Blech in unterer Stellung darstellt,
oder, alternativ, wird der erste, in Schritt b) hergestellte Abschnitt (2a) auf den zweiten Abschnitt (2b) geklappt, wodurch Fluid-Durchgangskanäle (4) gebildet werden, wobei der zweite Abschnitt (2b) ein Blech in unterer Stellung darstellt,
d) Löten des dicht mit Falten (3) besetzten Abschnitts und Löten des ersten Blechs (2) auf das zweite Blech (6),
oder, alternativ, Löten des dicht mit Falten (3) besetzten Abschnitts und Löten des ersten Abschnitts (2a) auf den zweiten Abschnitt (2b),
e) wahlweises Platzieren und Löten eines dritten Blechs (7) unter dem Blech in unterer Stellung, wobei das dritte Blech dann das Blech in unterer Stellung darstellt.

2. Herstellungsverfahren nach Anspruch 1, **dadurch gekennzeichnet, dass** das erste Blech (2), das zweite Blech (6) und das dritte Blech (7) jeweils eben oder gewellt sind.

3. Herstellungsverfahren nach Anspruch 2, **dadurch gekennzeichnet, dass**, wenn das zweite Blech (6) oder, alternativ, der zweite Abschnitt (2b) des ersten Blechs (2) eben ist, das dritte Blech (7) gewellt ist.

4. Herstellungsverfahren nach Anspruch 2, **dadurch gekennzeichnet, dass**, wenn das zweite Blech (6) oder, alternativ, der zweite Abschnitt (2b) des ersten Blechs (2) gewellt ist, das dritte Blech (7) gewellt oder eben ist.

5. Verfahren nach einem der vorangehenden Ansprüche, **dadurch gekennzeichnet, dass** die Wellbleche einen Abstand von Gipfel zu Gipfel halben, der dem Abstand zwischen den Falten (3) des ersten Blechs (2) oder des ersten Abschnitts (2a) des ersten Blechs (2) entspricht.

6. Herstellungsverfahren nach einem der vorangehenden Ansprüche, **dadurch gekennzeichnet, dass** die Hohlräume des zweiten Wellblechs (6) oder, alternativ, die Hohlräume des zweiten Abschnitts (2b) des ersten Wellblechs (2) jeweils gegenüber den dichten Falten des ersten Blechs (2) oder des ersten Abschnitts (2a) des ersten Blechs (2) platziert sind.

7. Herstellungsverfahren nach Anspruch 4, **dadurch gekennzeichnet, dass** die Hohlräume des dritten Wellblechs (7) gegenüber den Reliefs des zweiten Wellblechs (6) oder, alternativ, gegenüber den Reliefs des zweiten Abschnitts (2b) des ersten Wellblechs (2) platziert sind.

8. Herstellungsverfahren nach Anspruch 1, **dadurch gekennzeichnet, dass** die Enden des zweiten Blechs (6) in Schritt c) und in transversaler Richtung zu den Flossen (3) auf die Enden des ersten Blechs (2) gefaltet werden oder, alternativ, ein Ende des zweiten Abschnitts (2b), der auf den ersten Abschnitt (2a) an einem ersten Ende geklappt ist, auf das zweite Ende des ersten Abschnitts (2a) gefaltet wird.

9. Herstellungsverfahren nach Anspruch 1, **dadurch** gekenntzeichnet, dass in Schritt d) ein im Verhältnis zur Achse der dichten Falten (3) jeweils paralleler und senkrechter Richtungsdruck ausgeübt wird.

10. Verfahren nach Anspruch 9, **dadurch gekennzeichnet, dass** der senkrechte Richtungsdruck vor dem parallelen Richtungsdruck ausgeübt wird.

11. Verfahren nach Anspruch 1, **dadurch gekennzeichnet, dass** in schritt d) oder e) in Längsrichtung der Flossen (3) Dichtungsteile (8) an den Enden des Luft/Fluid-Wärmetauschers platziert werden.

12. Verfahren nach Anspruch 11, **dadurch gekennzeichnet, dass** es nach dem Schritt d) oder nach dem Schritt e) einen zusätzlichen Schritt e') Materialauftrag durch Schweißen (9) zwischen dem Blech in oberer Stellung und den Dichtungsteilen (8) aufweist.

13. Verfahren nach Anspruch 1, **dadurch gekennzeichnet, dass** in das Blech in unterer Stellung zweite Öffnungen (11) eingearbeitet werden.

14. Verfahren nach Anspruch 13, **dadurch gekennzeichnet, dass** sich die zweiten Öffnungen (11) neben den Dichtungsteilen (8) befinden.

15. Verfahren nach den Ansprüchen 13 oder 14, **dadurch gekennzeichnet, dass** auf Ebene der zweiten Öffnungen (11) entweder direkt auf dem Blech in unterer Stellung oder auf einem Verstärkungsteil (10), das in Schritt d) oder d) platziert wurde, ein Ölbehälter befestigt ist.

16. Verfahren nach einem der vorangehenden Ansprüche, **dadurch gekennzeichnet, dass** das Fluid Öl ist.

17. Luft/Fluid-Wärmetauscher (1), der mit Hilfe des Verfahrens nach einem der vorangehenden Ansprüche hergestellt wird.
